# EUROPÄISCHE PATENTSCHRIFT

(11) **EP 3 600 721 B1**
(45) Veröffentlichungstag und Bekanntmachung des Hinweises auf die Patenterteilung: **05.05.2021**
(21) Anmeldenummer: 18720106.6
(22) Anmeldetag: 20.03.2018
(51) Int. Cl.: B22D 11/14, B22D 11/128, B22D 11/12

(54) **ANLAGE UND VERFAHREN ZUM SEMI-KONTINUIERLICHEN STRANGGIESSEN VON BLOCKSTRÄNGEN**
INSTALLATION AND METHOD FOR THE SEMI-CONTINUOUS CASTING OF SLABS
INSTALLATION ET PROCÉDÉ DE COULÉE SEMI-CONTINUE DE BARRES DE BLOOM

(30) Priorität: 21.03.2017 DE 102017002723; 11.05.2017 DE 102017004512
(43) Veröffentlichungstag der Anmeldung: 05.02.2020
(73) Patentinhaber: Primetals Technologies Austria GmbH, 4031 Linz (AT)
(72) Erfinder: ZAJBER, Adolf Gustav, 40764 Langenfeld (DE)
(74) Vertreter: Metals@Linz
(86) Internationale Anmeldenummer: PCT/EP2018/057023
(87) Internationale Veröffentlichungsnummer: WO 2018/172358

(56) Entgegenhaltungen:
- EP-A2- 0 224 695
- WO-A2-2015/079071
- WO-A2-2016/131437
- DE-A1- 2 042 546
- DE-A1- 3 621 234

## Beschreibung

### Gebiet der Technik

Die vorliegende Erfindung betrifft einerseits eine Anlage zum semi-kontinuierlichen Stranggießen von Blocksträngen mit einer ein- oder mehrsträngigen ersten Gießanlage zum Stranggießen mindestens eines ersten Blockstrangs und einer ein- oder mehrsträngigen zweiten Gießanlage zum Stranggießen mindestens eines zweiten Blockstrangs.

Andererseits betrifft die Erfindung ein Verfahren zum semi-kontinuierlichen Stranggießen von Blocksträngen in einer Anlage, umfassend eine ein- oder mehrsträngige erste Gießanlage zum Stranggießen mindestens eines ersten Blockstrangs und eine ein- oder mehrsträngige zweite Gießanlage zum Stranggießen mindestens eines zweiten Blockstrangs.

### Stand der Technik

Aus der Veröffentlichung
A. G. Zajber "Diskontinuierliches Stranggießen als Alternative für Spezialstähle", stahl und eisen 136 (2016), Nr. 10, Seiten 62-65
ist eine Anlage zum semi-kontinuierlichen Stranggießen von Blocksträngen bekannt. Gemäß der Figur 4 können nicht durcherstarrte Blockstränge mittels Wägen aus der Gießanlage in eine Strangerstarrungsposition ausgefahren und nach der Durcherstarrung von dort entnommen werden.

Nachteilig daran ist, dass das Verfahren von nicht durcherstarrten Blocksträngen aufgrund des flüssigen Blockstrandendes sehr aufmerksam und sorgfältig durchgeführt werden und die Tertiärkühlzone zur Enderstarrung verfahrbar ausgebildet sein muss. Um die Sicherheit der Bedienmannschaft sicherzustellen, muss daher die Anlage relativ komplex aufgebaut sein.

Aus WO 2016/131437 A2 ist ein Verfahren und eine Anlage zum Erzeugen von Stahlsträngen bekannt. Dabei wird der Warmstrang mittels eines Kaltstrangs aus der Kokille vertikal nach unten in ein Stützsegment mit Strangstützrollen geführt und dann in einen nachgelagerten vertikalen Strangführungsbereich verbracht, in dem der Warmstrang gekühlt wird. Zum Ausbringen des Warmstrangs aus dem Strangführungsbereich wird der Warmstrang mithilfe eines Transportwagens erfasst und seitlich ausgefahren.

Aus WO 2015/079071 A2 ist eine semi-kontinuierliche Stranggießanlage für Stahlstränge bekannt. Auch bei dieser Anlage wird der Stahlstrang von der Kokille in einer Sekundärkühlung gestützt und geführt und anschließend in eine Tertiärkühlzone weiterbefördert. Der abgekühlte Strang wird seitlich aus der Tertiärkühlzone herausbefördert. Der gegossene Strang kann zum Beispiel auf einem Podest abgestellt werden, wobei das Podest samt dem Strang zu einer weiteren Tertiärkühlzone verfahren werden kann. Die Tertiärkühlzone kann zwei Bügel aufweisen, die den Strang seitlich stützen. Der Strang kann gegenüber der Vertikalen ausgeschwenkt werden, wobei der Strang an den Bügeln aufliegt. Der Strang kann über einen Schwenkantrieb auf einen Rollgang abgelegt werden, über den er entnommen werden kann.

### Zusammenfassung der Erfindung

Die Aufgabe der vorliegenden Erfindung besteht darin, die Sicherheit von Anlagen zum semi-kontinuierlichen Stranggießen von Blocksträngen zu erhöhen und insbesondere die Durcherstarrung und das nachfolgende Ausfördern der Blockstränge zu vereinfachen. Dennoch soll die Anlage eine hohe Produktivität aufweisen.

Diese Aufgabe wird durch eine Anlage zum semi-kontinuierlichen Stranggießen von Blocksträngen mit einer ein- oder mehrsträngigen ersten Gießanlage zum Stranggießen mindestens eines ersten Blockstrangs und einer ein- oder mehrsträngigen zweiten Gießanlage zum Stranggießen mindestens eines zweiten Blockstrangs nach Anspruch 1 gelöst, wobei jeder Strang der ersten und der zweiten Gießanlage in Gießrichtung folgende Baugruppen umfasst:
- eine Kokille mit einem Oszillierer zum Oszillieren der Kokille, wobei sich in der Kokille ein teilerstarrter Blockstrang ausbildet;
- ein erstes Segment zum Stützen und Führen des teilerstarrten Blockstrangs;
- eine schwenkbare Strangführung mit einem Strangführungsrahmen und zumindest einer Strangführungssektion, wobei die Strangführungssektion zumindest eine Strangführungseinrichtung, bevorzugt drei Strangführungsrollen, zum Stützen und Führen des Blockstrangs aufweist, und die schwenkbare Strangführung zum Ausfördern des Blockstrangs um eine Drehachse schwenkbar ist;
- Isolierklappen zur einstellbaren Wärmeisolation des Blockstrangs, wobei die Isolierklappen entweder auf der schwenkbaren Strangführung oder einem stationären Anlagentraggerüst angeordnet sind; und
- ein Kaltstrangauszugssystem zum Ausziehen eines Kaltstrangs und des nachfolgenden Blockstrangs aus der Kokille und zum Abstützen des Blockstrangs.

Die erfindungsgemäße Anlage weist zumindest eine ein- oder mehrsträngige erste Gießanlage zum semi-kontinuierlichen Stranggießen mindestens eines ersten Blockstrangs und eine ein- oder mehrsträngige zweite Gießanlage zum semi-kontinuierlichen Stranggießen mindestens eines zweiten Blockstrangs auf. Mit anderen Worten ist die erste Gießanlage eine n-strängige Anlage und die zweite Gießanlage eine m-strängige Anlage, mit ***n* ∈ 1,2,3** ... und ***m* ∈ 1,2,3 ....** So kann bspw. die erste Gießanlage eine zweisträngige Anlage und die zweite Gießanlage eine einsträngige Anlage sein.

Handelt es sich bei der ersten und der zweiten Gießanlage um einsträngige Anlagen, so werden die Kokillen dieser Gießanlagen durch eine verfahrbare Gießpfanne oder eine verfahrbare Verteilerrinne mit Stahlschmelze versorgt. Ist jedoch eine der Gießanlagen mehrsträngig, ist bevorzugt, dass die Gießanlagen durch eine verfahrbare Verteilerrinne mit Stahlschmelze versorgt werden. In diesem Fall kann die Gießgeschwindigkeit jeder Gießanlage separat, z.B. durch einen Schieberverschluss oder einen Stopfen, gesteuert bzw. geregelt werden. Demnach ist es möglich, dass auf dem ersten Strang der ersten Gießanlage ein runder Blockstrang mit einem ersten Durchmesser, auf dem zweiten Strang der ersten Gießanlage ein runder Blockstrang mit einem zweiten Durchmesser und auf dem einzigen Strang der zweiten Gießanlage ein rechteckiger Blockstrang gegossen wird.

Jeder Strang der beiden Gießanlagen weist zumindest eine Kokille mit einem Oszillierer, ein erstes Segment, eine schwenkbare Strangführung, Isolierklappen und ein Kaltstrangauszugsystem auf. In der Kokille, typischerweise eine gekühlte Platten- oder Rohrkokille aus Kupferwerkstoff, bildet sich aus der Stahlschmelze ein teilerstarrter Blockstrang aus. Das Anhaften der Strangschale des Blockstrangs an die Kokille wird durch einen Oszillierer verhindert. Der Kokille folgt in Gießrichtung ein erstes Segment zum Stützen und Führen des teilerstarrten Blockstrangs nach. Dabei wird der eine dünne Strangschale aufweisende Blockstrang durch Strangführungseinrichtungen (z.B. Strangführungsrollen), gestützt und geführt und bevorzugt durch Spritzdüsen einer Sekundärkühlung weiter abgekühlt. Anstelle oder zusätzlich zu den Spritzdüsen kann ein freier Bereich zwischen dem ersten Segment und der schwenkbaren Strangführung vorgesehen sein, sodass der Blockstrang durch Strahlung bzw. Konvektion weiter abkühlt. Durch die schwenkbare Strangführung kann der Blockstrang gestützt und geführt und aus der Gießanlage ausgefördert werden. Hierzu weist die schwenkbare Strangführung einen Strangführungsrahmen und eine oder bevorzugt mehrere Strangführungssektionen auf, wobei eine Strangführungssektion zumindest eine Strangführungseinrichtung zum Stützen und Führen des teil- oder durcherstarrten Blockstrangs aufweist und die schwenkbare Strangführung zum Ausfördern des Blockstrangs aus der Gießanlage um eine Drehachse schwenkbar ist. Insbesondere bei runden oder polygonalen Strängen mit abgerundeten Kanten ist es möglich, die schwenkbare Strangführung nur zum Ausfördern des "selbstragenden" Blockstrangs in die Gießanlage einzufahren. Während des Stranggießens und Wärmeisolierens stützt sich der Blockstrang auf dem Kaltstrang bzw. auf dem Kaltstrangauszugsystem ab. Durch Isolierklappen, die entweder auf der schwenkbaren Strangführung, z.B. dem Strangführungsrahmen, oder dem stationären Anlagentraggerüst (meist technologisches Stahlgerüst oder kurz STAKO genannt), angeordnet sind, kann die Abkühlung des Blockstrangs gesteuert oder geregelt werden. Das Kaltstrangauszugsystem dient zum Ausziehen des Kaltstrangs und des nachfolgenden Warmstrangs aus der Kokille und zum Abstützen des Blockstrangs.

In der erfindungsgemäßen Anlage wird der Strang bis zur vollständigen Durcherstarrung durch den Kaltstrang bzw. das Kaltstrangauszugsystem gestützt und erst dann ausgefördert. Dadurch kann die Anlage wesentlich sicherer betrieben werden. Durch die flexible Konfiguration der n-strängigen ersten Gießanlage und der m-strängigen zweiten Gießanlage kann die Produktionsleistung bei Bedarf einfach erhöht werden, z.B. durch eine Erhöhung der Strangzahl bei der ersten oder zweiten Gießanlage.

Bei einer bevorzugten Ausführungsform weist die schwenkbare Strangführung eine horizontale Drehachse zum Kippen und Ausfördern des Blockstrangs im Wesentlichen quer zur Gießrichtung auf. Dadurch kann der Blockstrang bspw. durch frontales oder seitliches Kippen der Strangführung um 90° ausgefördert werden.

Alternativ dazu kann die schwenkbare Strangführung eine vertikale Drehachse zum Aussschwenken und Ausfördern des Blockstrangs in Gießrichtung aufweisen.

Insbesondere bei großformatigen Blocksträngen mit einer Querschnittsabmessung > 500 mm ist es vorteilhaft, wenn die schwenkbare Strangführung nur Losseiten aufweist, sodass der Mittelpunkt des Blockstrangs bei einem Formatwechsel konstant bleibt. Dies hat u.a. den Vorteil, dass sich unterschiedlich große Blockstränge stets zentrisch am Kaltstrang abstützen.

Stark größenvariable Blockstränge können besonders sicher gehalten werden, wenn eine Strangführungsrolle durch lineares Verfahren und zwei weitere Strangführungsrollen durch Verschwenken von zwei Führungshebeln an den Blockstrang anstellbar sind.

Außerdem ist es vorteilhaft, wenn ein Antrieb die Isolierklappen um eine vertikale Drehachse verschwenken kann und die Isolierklappen in der geschlossenen Stellung den Blockstrang, vorzugsweise vollständig oder im Wesentlichen vollständig, umschließen.

Weiters ist es günstig, wenn die Bewegung von zwei radial gegenüberliegenden Isolierklappen durch ein Synchronisierungsmittel, z.B. ein Zahnrad, synchronisiert wird.

Die erfindungsgemäße Aufgabe wird ebenfalls durch ein Verfahren zum semi-kontinuierlichen Stranggießen von Blocksträngen in einer Anlage umfassend eine ein- oder mehrsträngige erste Gießanlage zum Stranggießen mindestens eines ersten Blockstrangs und eine ein- oder mehrsträngige zweite Gießanlage zum Stranggießen mindestens eines zweiten Blockstrangs nach Anspruch 9 gelöst, aufweisend die Schritte:
- Verschließen einer Kokille der ersten Gießanlage, sodass ein Kaltstrang die Kokille fluiddicht verschließt;
- Eingießen von Stahlschmelze aus einer Verteilerrinne oder einer Gießpfanne in die Kokille, wodurch sich in der Kokille ein teilerstarrter erster Blockstrang ausbildet;
- Ausziehen des ersten Blockstrangs aus der Kokille mittels eines Kaltstrangauszugsystems, wobei der erste Blockstrang zumindest in einem ersten Segment der ersten Gießanlage gestützt und geführt wird;
- Stoppen des Eingießens von Stahlschmelze in die Kokille, wodurch sich ein Blockstrangende ausbildet;
- Stoppen des Ausziehens frühestens nachdem das Blockstrangende ein oberes Ende einer um eine Drehachse schwenkbaren Strangführung der ersten Gießanlage erreicht hat;
- Wärmeisolieren bis zur vollständigen Durcherstarrung des ersten Blockstrangs durch Isolierklappen;
- Ausfördern des durcherstarrten ersten Blockstrangs aus der ersten Gießanlage durch die schwenkbare Strangführung;
- Verschließen einer Kokille der zweiten Gießanlage, sodass ein Kaltstrang die Kokille fluiddicht verschließt;
- Verfahren der Verteilerrinne oder der Gießpfanne zur zweiten Gießanlage;
- Eingießen von Stahlschmelze in die Kokille der zweiten Gießanlage, wodurch sich in der Kokille ein teilerstarrter zweiter Blockstrang ausbildet;
- Ausziehen des zweiten Blockstrangs aus der Kokille der zweiten Gießanlage mittels eines Kaltstrangauszugsystems, wobei der zweite Blockstrang zumindest in einem ersten Segment der zweiten Gießanlage gestützt und geführt wird;
- Stoppen des Eingießens von Stahlschmelze in die Kokille der zweiten Gießanlage, wodurch sich ein Blockstrangende ausbildet;
- Stoppen des Ausziehens frühestens nachdem das Blockstrangende ein oberes Ende einer um eine Drehachse schwenkbaren Strangführung der zweiten Gießanlage erreicht hat, wobei zumindest ein Schritt, bevorzugt zwei oder mehr als zwei Schritte, besonders bevorzugt alle Schritte, aus der Gruppe
- Verfahren der Verteilerrinne oder der Gießpfanne,
- Eingießen von Stahlschmelze in die Kokille der zweiten Gießanlage,
- Ausziehen des zweiten Blockstrangs,
- Stoppen des Eingießens, und
- Stoppen des Ausziehens,
während des Wärmeisolierens des ersten Blockstrangs in der ersten Gießanlage durchgeführt werden,
- Wärmeisolieren bis zur vollständigen Durcherstarrung des zweiten Blockstrangs durch Isolierklappen,
- Ausfördern des durcherstarrten zweiten Blockstrangs aus der zweiten Gießanlage durch die schwenkbare Strangführung.

Hierbei ist wesentlich, dass das Eingießen von Stahlschmelze in die Kokille durch eine verfahrbaren Verteilerrinne oder Gießpfanne erfolgt. Somit kann z.B. die verfahrbare Verteilerrinne sequentiell die erste und die zweite Gießanlage mit Stahlschmelze versorgen. Dieses Merkmal senkt die Kosten dramatisch, da die Kosten für die Zustellung des einzigen Verteilers deutlich niedriger sind.

Auch ein zweites Merkmal ist besonders wesentlich, dass nämlich zumindest ein Schritt, bevorzugt zwei oder mehr als zwei Schritte, besonders bevorzugt alle Schritte, aus der Gruppe
- Verfahren der Verteilerrinne oder der Gießpfanne,
- Eingießen von Stahlschmelze in die Kokille der zweiten Gießanlage,
- Ausziehen des zweiten Blockstrangs,
- Stoppen des Eingießens und
- Stoppen des Ausziehens des zweiten Blockstrangs, während, d.h. zeitlich parallel, zum Wärmeisolieren des ersten Blockstrangs bis zur Durcherstarrung des Blockstrangs in der ersten Gießanlage durchgeführt werden. Dadurch kann trotz der relativ langen Zeit für das Wärmeisolieren der Blockstränge die Produktionsleistung hoch gehalten werden.

Da beim erfindungsgemäßen Verfahren stets nur durcherstarrte Blockstränge ausgefördert werden, kann die Anlage sehr sicher betrieben werden.

Vorteilhaft ist es, wenn das Ausfördern durch ein Kippen der schwenkbaren Strangführung um eine horizontale Drehachse erfolgt und anschließend der Blockstrang im Wesentlichen quer zur Gießrichtung ausgefördert wird, oder wenn das Ausfördern durch ein Ausschwenken der schwenkbaren Strangführung um eine vertikale Drehachse erfolgt und anschließend der Blockstrang in Gießrichtung ausgefördert wird.

Für die Innenqualität der Blockstränge ist es vorteilhaft, wenn ein Blockstrang in der Kokille und/oder während des Wärmeisolierens des Blockstrangs elektromagnetisch gerührt wird.

Um den Abstand zwischen dem Strangrührer und dem Blockstrang gering zu halten, ist es günstig, wenn die Isolierklappen geöffnet werden, ein Strangrührer in den Bereich der geöffneten Isolierklappen eingefahren wird und anschließend der Strangrührer den Blockstrang elektromagnetisch rührt.

Weiters ist es vorteilhaft, wenn nach dem elektromagnetischen Rühren des Blockstrangs der Strangrührer aus dem Bereich der geöffneten Isolierklappen ausgefahren wird und anschließend die Isolierklappen wieder geschlossen oder zumindest teilweise wieder geschlossen werden.

Durch beide Maßnahmen wird der Abstand zwischen dem Rührer und dem Blockstrang kurz gehalten, sodass der Wirkungsgrad des elektromagnetischen Rührens hoch ist.

Um ein Blockstrangende eines Blockstrangs länger flüssig zu halten, ist es vorteilhaft, wenn das Blockstrangende zumindest teilweise während des Wärmeisolierens des Blockstrangs durch eine sog. "hot topping" Behandlung erwärmt wird. Dabei wird ein Pulver (z.B. ein exothermes Pulver) auf das Blockstrangende aufgebracht und hat den Effekt, dass sich Einschlüsse und Verunreinigungen am Blockstrangende ansammeln und der Rest des Blockstrangs eine höhere Reinheit aufweist. Durch das Pulver und optional durch eine den Strangkopf umhüllende Kappe wird das Blockstrangende thermisch isoliert. Nach der Durcherstarrung des Blockstrangs kann die Kappe wieder entfernt und ggf. wiederverwendet werden. Falls notwendig kann das Blockstrangende ebenfalls entfernt werden, z.B. außerhalb der Anlage.

### Kurze Beschreibung der Zeichnungen

Weitere Vorteile und Merkmale der vorliegenden Erfindung ergeben sich aus der Beschreibung nicht einschränkender Ausführungsbeispiele. Die nachfolgenden schematisch dargestellten Figuren zeigen:
Fig 1 einen Aufriss und einen Seitenriss einer Anlage zum semi-kontinuierlichen Stranggießen von Blocksträngen mit einer einsträngigen ersten Gießanlage zum Stranggießen mindestens eines ersten Blockstrangs und einer einsträngigen zweiten Gießanlage zum Stranggießen mindestens eines zweiten Blockstrangs
Fig 2 den Schnitt A-A aus Fig 1 mit einer Strangführung und Isolierklappen zur frontalen Ausförderung durch Kippen
Fig 3 einen Grundriss einer Strangführung für zwei Blockstränge mit Isolierklappen zur seitlichen Ausförderung durch Kippen
Fig 4 einen Grundriss einer Strangführung für zwei Blockstränge mit Isolierklappen zur frontalen Ausförderung durch Kippen
Fig 5 einen Aufriss und einen Seitenriss einer einsträngigen Anlage zur Ausförderung durch Ausschwenken der Strangführung und zwei Schnittdarstellungen der Strangführung
Fig 6 einen Grundriss einer Strangführung für einen Blockstrang mit Isolierklappen und eine Schnittdarstellung
Fig 7 und 8 Verfahrensschritte bei der Durchführung des erfindungsgemäßen Verfahrens
Fig 9 eine Seitenansicht einer erfindungsgemäßen Anlage mit einer seitlich kippbaren Strangführung

### Beschreibung der Ausführungsformen

Die Fig 1 zeigt die einfachste Form einer erfindungsgemäßen Anlage zum semi-kontinuierlichen Stranggießen von Blocksträngen B1, B2 mit einer einsträngigen ersten Gießanlage GA1 zum Stranggießen mindestens eines ersten Blockstrangs B1 und einer einsträngigen zweiten Gießanlage GA2 zum Stranggießen mindestens eines zweiten Blockstrangs B2. Die Kokillen 3 beider Gießanlagen werden über einen Gießpfanne 1 und eine verfahrbare Verteilerrinne 2 mit Stahlschmelze versorgt. Die Stränge beider Gießanlagen GA1, GA2 sind im Wesentlichen identisch aufgebaut. In der Kokille 3 bildet sich ein teilerstarrter Blockstrang B1, B2 mit einer dünnen Strangschale aus. Das Anhaften der Strangschale des jeweiligen Blockstrangs B1, B2 an den Kupferplatten der Kokille 3 wird durch einen Oszillierer 4 verhindert. Der teilerstarrte Blockstrang B1, B2 wird durch das Kaltstrangauszugsystem mit der Kaltstrangtraverse 20, dem Antrieb 21 und dem Kettenrad 22 ausgezogen. Selbstverständlich könnte der Blockstrang auch durch einen den Kaltstrang 19 tragenden Hydraulikzylinder ausgezogen werden. Unterhalb der Kokille 3 ist ein erstes Segment 5 mit Strangführungsrollen 9 (siehe Fig 2) zum Stützen und Führen des jeweiligen Blockstrangs B1, B2 angeordnet.

Die Fig 2 zeigt den Schnitt A-A der nach vorne frontal kippbaren Strangführung 6 (die Kipprichtung ist durch einen Pfeil dargestellt). Der Blockstrang B2 wird in einer Strangführungssektion 8 durch drei Strangführungsrollen 9 gestützt. Die mittlere Strangführungsrolle 9 wird durch einen Hydraulikzylinder 13 angestellt; die beiden äußeren Strangführungsrollen 9 werden jeweils von einem Hydraulikzylinder 13 über Führungshebel 12 angestellt. Anstelle von Hydraulikzylindern 13 könnten aber auch Spindelantriebe o.ä. verwendet werden. Die einstellbare Wärmeisolierung des Blockstrangs B2 in einer Strangführungssektion 8 erfolgt durch zwei Isolierklappen 11, die durch einen Antrieb geöffnet und geschlossen werden können. Die Isolierklappen 11 werden beim Ausfördern des Blockstrangs B2 nicht mitgeschwenkt und verbleiben am Anlagentraggerüst 10.

In Fig 1 ist außerdem die schwenkbare Strangführung 6 mit dem Strangführungsrahmen 7 und mehreren Strangführungssektionen 8 dargestellt. Die schwenkbare Strangführung 6 weist eine horizontale Drehachse DA auf und kann durch den Hydraulikzylinder 13 um 90° gekippt werden. Das Ausfördern des Blockstrangs erfolgt dann quer zur Gießrichtung (siehe Fig 1, Seitenriss).

Der erfindungsgemäße Verfahrensablauf ist in den Fig 7 und 8 anhand einer einsträngigen ersten Gießanlage GA1 und einer einsträngigen zweiten Gießanlage GA2 dargestellt. Im ganz links gezeigten Schritt a wurden die Kokillen 3 der beiden Gießanlagen GA1, GA2 bereits durch einen Kaltstrang 19 abgedichtet, z.B. in Gießrichtung durch "top feeding" oder entgegen der Gießrichtung durch "bottom feeding", und die Verteilerrinne 2 bzw. die Gießpfanne 1 befindet sich oberhalb der ersten Gießanlage GA1. Nachdem das Eingießen von Stahlschmelze in die Kokille 3 der ersten Gießanlage GA1 gestartet wurde (Schritt b), bspw. durch das Anheben eines Stopfens in der Verteilerrinne 2, bildet sich in der Kokille ein Gießspiegel aus. Durch das Erstarren der Stahlschmelze an der Kokille 3 bildet sich ein durcherstarrter Blockstranganfang und ein teilerstarrter erster Blockstrang B1 aus. Der erste Blockstrang B1 wird anschließend durch ein Kaltstrangauszugsystem 20, 21, 22 aus der Kokille 3 ausgezogen und anschließend in einem ersten Segment 5 durch Strangführungsrollen 9 gestützt und geführt sowie durch Spritzdüsen 24 weiter abgekühlt (Schritt c). In Schritt d hat der Blockstrang B1 seine Ziellänge bzw. sein Zielgewicht erreicht und das Eingießen von Stahlschmelze wurde gestoppt. Der Blockstrang B1 wird dennoch weiter aus der Kokille 3 ausgezogen, zumindest so lange, bis das obere Ende des Blockstrangs B1 (auch Blockstrangende genannt) ein oberes Ende der schwenkbaren Strangführung 6 erreicht hat (Schritt e). Der teilerstarrte Blockstrang B1 wird anschließend bis zur vollständigen Durcherstarrung durch Isolierklappen 11 gesteuert bzw. geregelt abgekühlt und anschließend mittels der schwenkbaren Strangführung 6 ausgefördert. Dabei stützt sich der Blockstrang B1 am Kaltstrang 19 ab. Das Ausfördern des durcherstarrten ersten Blockstrangs B1 aus der ersten Gießanlage GA1 - Schritt f - ist in den Fig 7 und 8 nicht explizit gezeigt, hier wird z.B. auf die Fig 1 mit der strichliert dargestellten Stellung der schwenkbaren Strangführung 6 und des Strangführungsrahmens 7, sowie auf die Fig 2, 3 (jeweils Pfeilrichtung) und Fig 5 verwiesen. Hierbei soll jedoch darauf hingewiesen werden, dass nicht notwendigerweise der erste Blockstrang B1 aus der ersten Gießanlage GA1 ausgefördert wird, bevor der Gießbetrieb der zweiten Gießanlage GA2 gestartet wird. In der zweiten Gießanlage GA2 findet in Fig 7 noch kein Gießbetrieb statt.

In Fig 8 wurde die Gießpfanne 1 bzw. die Verteilerrinne 2 zur zweiten Gießanlage GA2 in Pfeilrichtung verfahren und befindet sich oberhalb der Kokille 3 der zweiten Gießanlage GA2 (Schritt g) Die Kokille 3 wurde wiederum durch einen Kaltstrang 19 abgedichtet. Hierbei ist es unwesentlich, wann die Kokille 3 tatsächlich abgedichtet wurde. Wesentlich ist nur, dass die Kokille verschlossen ist, sobald mit dem Eingießen von Stahlschmelze begonnen wird. In Schritt h wird analog zu Schritt b Stahlschmelze in die Kokille 3 der zweiten Gießanlage eingegossen, anschließen der zweite Blockstrang B2 aus der Kokille 3 der zweiten Gießanlage GA2 ausgezogen, im ersten Segment 5 gestützt und geführt und ggf. weiter abgekühlt, das Eingießen von Stahlschmelze gestoppt (Schritt i), das Ausziehen des zweiten Blockstrangs B2 gestoppt (Schritt k) und anschließen der zweite Blockstrang B2 bis zur vollständigen Durcherstarrung durch Isolierklappen 11 wärmeisoliert. Das Ausfördern des zweiten Blockstrangs erfolgt wiederum mittels der schwenkbaren Strangführung 6.

Bei dem erfindungsgemäßen Verfahren spielt es keine Rolle, ob die erste Gießanlage GA1 wie in den Fig 7 und 8 einsträngig oder z.B. zweisträngig ist. Bei einer zweisträngigen ersten Gießanlage GA1 würden zwei Kokillen durch eine längere Verteilerrinne 2 mit Schmelze versorgt, sodass sich z.B. parallel zwei erste Blockstränge B1 ausbilden.

Die Fig 3 zeigt die schwenkbare Strangführung 6 einer zweisträngigen Gießanlage mit Isolierklappen 11. Der erste und der zweite Blockstrang B1, B2 können jeweils seitlich ausgeschwenkt werden, wobei die Pfeile die Ausschwenkrichtung angeben. Durch die angegebene Anordnung der Strangführungen 6 für die beiden Blockstränge B1 und B2 kann die Anlage sehr kompakt gebaut werden und insbesondere ein kurzer Strangabstand 14 eingehalten werden.

Die Fig 4 zeigt eine zu Fig 3 alternative Anordnung der Strangführungen 6, wobei der Strangabstand 14 zwischen dem ersten und dem zweiten Blockstrang B1, B2 wesentlich größer ist als in Fig 3. In diesem Fall sind die Kaltstrangtraversen 20 der ersten und der zweiten Gießanlage GA1, GA2 kollinear angeordnet, sodass ich ein größerer Strangabstand 14 ergibt. Die Blockstränge B1, B2 sind jeweils nach vorne ausschwenkbar; die Isolierklappen 11 sind jeweils mit der schwenkbaren Strangführung 6 der ersten und der zweiten Gießanlage GA1, GA2 verbunden.

In Fig 6 ist die Strangführung 6 mit weiteren Details dargestellt. Der in der linken Ansicht mit zwei unterschiedlichen Durchmessern dargestellte kreisrunde Blockstrang B1 wird am Umfang durch drei Strangführungsrollen 9 gestützt, wobei eine Strangführungsrollen 9 von einem linear verfahrbaren Hydraulikzylinder 13 und zwei weitere Strangführungsrollen 9 von je einem schwenkbaren Führungshebel 12 gehalten wird. Die Isolierklappen 11 werden von einem Antrieb 23 ein- und ausgeschwenkt.

Die Fig 5 zeigt das Ausfördern eines Blockstrangs B1 aus der ersten Gießanlage GA1 mittels einer schwenkbaren Strangführung 6. Konkret weist der Strangführungsrahmen 7 der schwenkbaren Strangführung 6 eine vertikale Drehachse DA auf, sodass der Blockstrang B1 mit den ihn haltenden Strangführungsrollen 9 ausgeschwenkt werden kann. Nach dem Ausschwenken kann der Blockstrang B1 entweder direkt von einem Kran aus der schwenkbaren Strangführung 6 genommen, die Strangführungsrollen 9 gelöst und der Blockstrang B1 abtransportiert werden, oder der Blockstrang B1 wird von einem weiteren Manipulator 18 abgesenkt und anschließend ausgefördert.

In Fig 9 ist ein Seitenriss einer erfindungsgemäßen Anlage gezeigt. Im Unterschied zu Fig 1 erfolgt der Antrieb des Kaltstrangs 19 und der Kaltstrangtraverse 20 über zwei Antriebe 21 und dazugehörige Spindeln. Die Verteilerrinne 2 mit zwei Stopfen kann eine zweisträngige erste Gießanlage GA1 und eine einsträngige zweite Gießanlage GA2 versorgen. Die schwenkbare Strangführung 6 mit dem Strangführungsrahmen 7 wird über einen Hydraulikzylinder 13 verschwenkt (siehe Pfeil für die Schwenkrichtung); zusätzlich kann der Strangführungsrahmen 7 im ausgeschwenkten Zustand linear verfahren werden, sodass der Blockstrang B1 einfach entnommen werden kann.

### Bezugszeichenliste

- 1: Gießpfanne
- 2: Verteilerrinne
- 3: Kokille
- 4: Oszillierer
- 5: erstes Segment
- 6: Strangführung
- 7: Strangführungsrahmen
- 8: Strangführungssektion
- 9: Strangführungsrolle
- 10: Anlagentraggerüst
- 11: Isolierklappen
- 12: Führungshebel
- 13: Hydraulikzylinder
- 14: Strangabstand
- 18: Manipulator
- 19: Kaltstrang
- 20: Kaltstrangtraverse
- 21: Antrieb
- 22: Kettenrad
- 23: Antrieb
- 24: Spritzdüsen

- B1: erster Blockstrang
- B2: zweiter Blockstrang
- DA: Drehachse
- GA1: erste Gießanlage
- GA2: zweite Gießanlage

## Patentansprüche

1. Anlage zum semi-kontinuierlichen Stranggießen von Blocksträngen (B1, B2) mit einer ein- oder mehrsträngigen ersten Gießanlage (GA1) zum Stranggießen mindestens eines ersten Blockstrangs (B1) und einer ein- oder mehrsträngigen zweiten Gießanlage (GA2) zum Stranggießen mindestens eines zweiten Blockstrangs (B2), wobei jeder Strang der ersten und der zweiten Gießanlage (GA1, GA2) folgende Baugruppen umfasst:
- eine Kokille (3) mit einem Oszillierer (4) zum Oszillieren der Kokille (3), wobei sich in der Kokille (3) ein teilerstarrter Blockstrang (B1, B2) ausbildet;
- ein erstes Segment (5) zum Stützen und Führen des teilerstarrten Blockstrangs (B1, B2);
- eine schwenkbare Strangführung (6) mit einem Strangführungsrahmen (7) und zumindest einer Strangführungssektion (8), wobei die Strangführungssektion (8) zumindest eine Strangführungseinrichtung, bevorzugt drei Strangführungsrollen (9), zum Stützen und Führen des Blockstrangs (B1, B2) aufweist und die schwenkbare Strangführung (6) zum Ausfördern des Blockstrangs (B1, B2) um eine Drehachse (DA) schwenkbar ist;
- Isolierklappen (11) zur einstellbaren Wärmeisolation des Blockstrangs (B1, B2), wobei die Isolierklappen entweder auf der schwenkbaren Strangführung (6) oder einem stationären Anlagentraggerüst (10) angeordnet sind;
- ein Kaltstrangauszugsystem (20, 21, 22) zum Ausziehen eines Kaltstrangs (19) aus der Kokille (3) und zum Abstützen des Blockstrangs (B1, B2).

2. Anlage nach Anspruch 1, **dadurch gekennzeichnet, dass** die schwenkbare Strangführung (6) eine horizontale Drehachse (DA) zum Kippen und Ausfördern des Blockstrangs (B1, B2) im Wesentlichen quer zur Gießrichtung aufweist.

3. Anlage nach Anspruch 1, **dadurch gekennzeichnet, dass** die schwenkbare Strangführung (6) eine vertikale Drehachse (DA) zum Ausschwenken und Ausfördern des Blockstrangs (B1, B2) in Gießrichtung aufweist.

4. Anlage nach einem der vorhergehenden Ansprüche, **dadurch gekennzeichnet, dass** die schwenkbare Strangführung (6) nur Losseiten aufweist, sodass der Mittelpunkt des Blockstrangs (B1, B2) bei einem Formatwechsel konstant bleibt.

5. Anlage nach Anspruch 4, **dadurch gekennzeichnet, dass** eine Strangführungsrolle (9) durch lineares Verfahren und zwei weitere Strangführungsrollen (9) durch Verschwenken von zwei Führungshebeln (12) an den Blockstrang (B1, B2) anstellbar sind.

6. Anlage nach einem der vorhergehenden Ansprüche, **dadurch gekennzeichnet, dass** ein Antrieb die Isolierklappen (11) um eine vertikale Drehachse verschwenken kann und die Isolierklappen (11) in der geschlossenen Stellung den Blockstrang (B1, B2) umschließen.

7. Anlage nach Anspruch 6, **dadurch gekennzeichnet, dass** die Bewegung von zwei radial gegenüberliegenden Isolierklappen (11) durch ein Synchronisierungsmittel, z.B. ein Zahnrad, synchronisiert wird.

8. Anlage nach einem der vorhergehenden Ansprüche, **dadurch gekennzeichnet, dass** in Gießrichtung zwischen dem Ende des ersten Segments (5) und der schwenkbaren Strangführung (6) ein freier Bereich angeordnet ist.

9. Verfahren zum semi-kontinuierlichen Stranggießen von Blocksträngen (B1, B2) in einer Anlage, vorzugsweise nach einem der vorhergehenden Ansprüche, umfassend eine ein- oder mehrsträngige erste Gießanlage (GA1) zum Stranggießen mindestens eines ersten Blockstrangs (B1) und eine ein- oder mehrsträngige zweite Gießanlage (GA2) zum Stranggießen mindestens eines zweiten Blockstrangs (B2), aufweisend die Schritte:
- Verschließen einer Kokille (3) der ersten Gießanlage (GA1), sodass ein Kaltstrang (19) die Kokille (3) fluiddicht verschließt;
- Eingießen von Stahlschmelze aus einer Verteilerrinne (2) oder einer Gießpfanne (1) in die Kokille (3), wodurch sich in der Kokille (3) ein teilerstarrter erster Blockstrang (B1) ausbildet;
- Ausziehen des ersten Blockstrangs (B1) aus der Kokille (3) mittels eines Kaltstrangauszugsystems (20, 21, 22), wobei der erste Blockstrang (B1) zumindest in einem ersten Segment (5) der ersten Gießanlage (GA1) gestützt und geführt wird;
- Stoppen des Eingießens von Stahlschmelze in die Kokille (3), wodurch sich ein Blockstrangende ausbildet;
- Stoppen des Ausziehens frühestens nachdem das Blockstrangende ein oberes Ende einer um eine Drehachse (DA) schwenkbaren Strangführung (6) der ersten Gießanlage (GA1) erreicht hat;
- Wärmeisolieren bis zur vollständigen Durcherstarrung des ersten Blockstrangs (B1) durch Isolierklappen (11);
- Ausfördern des durcherstarrten ersten Blockstrangs (B1) aus der ersten Gießanlage (GA1) durch die schwenkbare Strangführung (6);
- Verschließen einer Kokille (3) der zweiten Gießanlage (GA2), sodass ein Kaltstrang (19) die Kokille (3) fluiddicht verschließt;
- Verfahren der Verteilerrinne (2) oder der Gießpfanne (1) zur zweiten Gießanlage (GA2);
- Eingießen von Stahlschmelze in die Kokille (3) der zweiten Gießanlage (GA2), wodurch sich in der Kokille (3) ein teilerstarrter zweiter Blockstrang (B2) ausbildet;
- Ausziehen des zweiten Blockstrangs (B2) aus der Kokille (3) der zweiten Gießanlage (GA2) mittels eines Kaltstrangauszugsystems (20, 21, 22), wobei der zweite Blockstrang (B2) zumindest in einem ersten Segment (5) der zweiten Gießanlage (GA2) gestützt und geführt wird;
- Stoppen des Eingießens von Stahlschmelze in die Kokille (3) der zweiten Gießanlage (GA2), wodurch sich ein Blockstrangende ausbildet;
- Stoppen des Ausziehens frühestens nachdem das Blockstrangende ein oberes Ende einer um eine Drehachse (DA) schwenkbaren Strangführung (6) der zweiten Gießanlage (GA2) erreicht hat, wobei zumindest ein Schritt, bevorzugt zwei oder mehr als zwei Schritte, besonders bevorzugt alle Schritte, aus der Gruppe
- Verfahren der Verteilerrinne (2) oder der Gießpfanne (1),
- Eingießen von Stahlschmelze in die Kokille (3) der zweiten Gießanlage (GA2),
- Ausziehen des zweiten Blockstrangs (B2),
- Stoppen des Eingießens und
- Stoppen des Ausziehens,
während des Wärmeisolierens des ersten Blockstrangs (B1) in der ersten Gießanlage (GA1) durchgeführt werden,
- Wärmeisolieren bis zur vollständigen Durcherstarrung des zweiten Blockstrangs (B2) durch Isolierklappen (11),
- Ausfördern des durcherstarrten zweiten Blockstrangs (B2) aus der zweiten Gießanlage (GA2) durch die schwenkbare Strangführung (6).

10. Verfahren nach Anspruch 9, **dadurch gekennzeichnet, dass** das Ausfördern durch ein Kippen der schwenkbaren Strangführung (6) um eine horizontale Drehachse (DA) erfolgt und anschließend der Blockstrang (B1, B2) im Wesentlichen quer zur Gießrichtung ausgefördert wird.

11. Verfahren nach Anspruch 9, **dadurch gekennzeichnet, dass** das Ausfördern durch das Ausschwenken der schwenkbaren Strangführung (6) um eine vertikale Drehachse (DA) erfolgt und anschließend der Blockstrang (B1, B2) in Gießrichtung ausgefördert wird.

12. Verfahren nach einem der Ansprüche 9 bis 11, **dadurch gekennzeichnet, dass** der Blockstrang (B1, B2) in der Kokille (3) elektromagnetisch gerührt wird und/oder
dass der Blockstrang (B1, B2) während des Wärmeisolieren elektromagnetisch gerührt wird.

13. Verfahren nach einem der Ansprüche 9 bis 12, **dadurch gekennzeichnet, dass** die Isolierklappen (11) geöffnet werden, ein Strangrührer in den Bereich der geöffneten Isolierklappen (11) eingefahren wird und anschließend der Strangrührer den Blockstrang (B1, B2) elektromagnetisch rührt.

14. Verfahren nach Anspruch 13, **dadurch gekennzeichnet, dass** nach dem elektromagnetischen Rühren des Blockstrangs (B1, B2) der Strangrührer aus dem Bereich der geöffneten Isolierklappen (11) ausgefahren wird und anschließend die Isolierklappen (11) zumindest teilweise geschlossen werden.

15. Verfahren nach einem der Ansprüche 9 bis 14, **dadurch gekennzeichnet, dass** das Blockstrangende zumindest eines Blockstrangs (B1, B2) zumindest teilweise während des Wärmeisolierens des Blockstrangs (B1, B2) durch eine "hot topping" Behandlung erwärmt wird.

## Claims

1. Installation for the semi-continuous casting of slabs (B1, B2) having a single- or multi-strand first caster (GA1) for the continuous casting of at least one first slab (B1) and a single- or multi-strand second caster (GA2) for the continuous casting of at least one second slab (B2), wherein each strand of the first and second casters (GA1, GA2) comprises the following subassemblies:
- a mould (3) with an oscillator (4) for oscillating the mould (3), wherein a partially solidified slab (B1, B2) forms in the mould (3);
- a first segment (5) for supporting and guiding the partially solidified slab (B1, B2);
- a pivotable strand guide (6) having a strand guiding frame (7) and at least one strand guiding section (8), wherein the strand guiding section (8) has at least one strand guiding device, preferably three strand guiding rollers (9), for supporting and guiding the slab (B1, B2) and the pivotable strand guide (6) is pivotable about a pivot axis (DA) for discharging the slab (B1, B2);
- insulating flaps (11) for the adjustable thermal insulation of the slab (B1, B2), wherein the insulating flaps are arranged either on the pivotable strand guide (6) or a stationary installation carrying frame (10);
- a dummy bar withdrawal system (20, 21, 22) for withdrawing a dummy bar (19) from the mould (3) and for supporting the slab (B1, B2).

2. Installation according to Claim 1, **characterized in that** the pivotable strand guide (6) has a horizontal pivot axis (DA) for tilting and discharging the slab (B1, B2) substantially transversely to the casting direction.

3. Installation according to Claim 1, **characterized in that** the pivotable strand guide (6) has a vertical pivot axis (DA) for pivoting out and discharging the slab (B1, B2) in the casting direction.

4. Installation according to one of the preceding claims, **characterized in that** the pivotable strand guide (6) has only loose sides, so that the centre point of the slab (B1, B2) remains constant when there is a change of format.

5. Installation according to Claim 4, **characterized in that** a strand guiding roller (9) can be placed against the slab (B1, B2) by linear movement and two further strand guiding rollers (9) can be placed against the slab (B1, B2) by pivoting two guide levers (12).

6. Installation according to one of the preceding claims, **characterized in that** a drive can pivot the insulating flaps (11) about a vertical pivot axis and, in the closed position, the insulating flaps (11) enclose the slab (B1, B2).

7. Installation according to Claim 6, **characterized in that** the movement of two radially opposite insulating flaps (11) is synchronized by a synchronizing means, for example a gearwheel.

8. Installation according to one of the preceding claims, **characterized in that** a free area is arranged between the end of the first segment (5) and the pivotable strand guide (6) in the casting direction.

9. Method for the semi-continuous casting of slabs (B1, B2) in an installation, preferably according to one of the preceding claims, comprising a single- or multi-strand first caster (GA1) for the continuous casting of at least one first slab (B1) and a single- or multi-strand second caster (GA2) for the continuous casting of at least one second slab (B2), comprising the steps of:
- closing a mould (3) of the first caster (GA1), so that a dummy bar (19) leaves the mould (3) in a fluidically sealed manner;
- pouring molten steel into the mould (3) from a distributing launder (2) or a pouring ladle (1), whereby a partially solidified first slab (B1) forms in the mould (3);
- withdrawing the first slab (B1) from the mould (3) by means of a dummy bar withdrawal system (20, 21, 22) wherein the first slab (B1) is supported and guided at least in a first segment (5) of the first caster (GA1);
- stopping the pouring of molten steel into the mould (3), whereby an end of the slab forms;
- stopping the withdrawal at the earliest after the end of the slab has reached an upper end of a strand guide (6) of the first caster (GA1) that is pivotable about a pivot axis (DA);
- thermally insulating by insulating flaps (11) until the first slab (B1) has completely solidified through;
- discharging the solidified-through first slab (B1) from the first caster (GA1) by the pivotable strand guide (6);
- closing a mould (3) of the second caster (GA2), so that a dummy bar (19) leaves the mould (3) in a fluidically sealed manner;
- moving the distributing launder (2) or the pouring ladle (1) to the second caster (GA2);
- pouring molten steel into the mould (3) of the second caster (GA2), whereby a partially solidified second slab (B2) forms in the mould (3);
- withdrawing the second slab (B2) from the mould (3) of the second caster (GA2) by means of a dummy bar withdrawal system (20, 21, 22), wherein the second strand (B2) is supported and guided at least in a first segment (5) of the second caster (GA2);
- stopping the pouring of molten steel into the mould (3) of the second caster (GA2), whereby an end of the slab forms;
- stopping the withdrawal at the earliest after the end of the slab has reached an upper end of a strand guide (6) of the second caster (GA2) that is pivotable about a pivot axis (DA), wherein at least one step, preferably two or more than two steps, particularly preferably all of the steps, from the group comprising
- moving the distributing launder (2) or the pouring ladle (1),
- pouring molten steel into the mould (3) of the second caster (GA2),
- withdrawing the second slab (B2),
- stopping the pouring in and
- stopping the withdrawal,
are carried out while thermally insulating the first slab (B1) in the first caster (GA1),
- thermally insulating by insulating flaps (11) until the second slab (B2) has completely solidified through;
- discharging the solidified-through second slab (B2) from the first caster (GA2) by the pivotable strand guide (6).

10. Method according to Claim 9, **characterized in that** the discharging is performed by tilting the pivotable strand guide (6) about a horizontal pivot axis (DA), and the slab (B1, B2) is subsequently discharged substantially transversely to the casting direction.

11. Method according to Claim 9, **characterized in that** the discharging is performed by pivoting out the pivotable strand guide (6) about a vertical pivot axis (DA), and the slab (B1, B2) is subsequently discharged in the casting direction.

12. Method according to one of Claims 9 to 11, **characterized in that** the slab (B1, B2) is electromagnetically stirred in the mould (3) and/or
**in that** the slab (B1, B2) is electromagnetically stirred during the thermal insulation.

13. Method according to one of Claims 9 to 12, **characterized in that** the insulating flaps (11) are opened, a strand stirrer is introduced into the area of the opened insulating flaps, and subsequently the strand stirrer electromagnetically stirs the slab (B1, B2).

14. Method according to Claim 13, **characterized in that**, after the electromagnetic stirring of the slab (B1, B2), the strand stirrer is removed from the area of the opened insulating flaps (11), and subsequently the insulating flaps (11) are at least partially closed.

15. Method according to one of Claims 9 to 14, **characterized in that** the end of the slab of at least one slab (B1, B2) is at least partially heated during the thermal insulation of the slab (B1, B2) by a "hot topping" treatment.

## Revendications

1. Installation de coulée semi-continue de barres de bloom (B1, B2) comprenant une première installation de coulée (GA1) à une ou plusieurs barre(s) pour la coulée d'au moins une première barre de bloom (B1) et une deuxième installation de coulée (GA2) à une ou plusieurs barre (s) pour la coulée d'au moins une deuxième barre de bloom (B2), dans laquelle chaque barre des première et deuxième installations de coulée (GA1, GA2) comprend les modules suivants :
- une coquille (3) avec un oscillateur (4) pour faire osciller la coquille (3), une barre de bloom (B1, B2) partiellement solidifiée se formant dans la coquille (3) ;
- un premier segment (5) pour appuyer et guider la barre de bloom (B1, B2) partiellement solidifiée ;
- un guide-barre (6) pivotant comprenant une plateforme de guide-barre (7) et au moins une section de guide-barre (8), la section de guide-barre (8) présentant au moins un dispositif de guide-barre, de préférence trois rouleaux guide-barre (9) pour appuyer et guider la barre de bloom (B1, B2) et le guide-barre (6) pivotant peut pivoter sur un axe de rotation (DA) pour faire sortir la barre de bloom (B1, B2) ;
- des volets d'isolation (11) pour l'isolation thermique réglable de la barre de bloom (B1, B2), dans laquelle les volets d'isolation sont disposés soit sur le guide-barre (6) pivotant, soit sur un châssis porteur fixe d'installation (10) ;
- un système d'étirage de fausse barre (20, 21, 22) pour étirer une fausse barre (19) hors de la coquille (3) et pour appuyer la barre de bloom (B1, B2).

2. Installation selon la revendication 1, **caractérisée en ce que** le guide-barre (6) pivotant présente un axe de rotation (DA) horizontal pour basculer et faire sortir la barre de bloom (B1, B2) essentiellement transversalement au sens de coulée.

3. Installation selon la revendication 1, **caractérisée en ce que** le guide-barre (6) pivotant présente un axe de rotation (DA) vertical pour pivoter vers l'extérieur et faire sortir la barre de bloom (B1, B2) dans le sens de coulée.

4. Installation selon l'une des revendications précédentes, **caractérisée en ce que** le guide-barre (6) pivotant ne présente que des côtés mobiles, de sorte que le point central de la barre de bloom (B1, B2) reste constant en cas de changement de format.

5. Installation selon la revendication 4, **caractérisée en ce qu'**un rouleau guide-barre (9) peut être réglé par déplacement linéaire et deux autres rouleaux guide-barre (9) peuvent être réglés par pivotement de deux leviers de guidage (12), contre la barre de bloom (B1, B2).

6. Installation selon l'une des revendications précédentes, **caractérisée en ce qu'**un entraînement peut faire pivoter les volets d'isolation (11) sur un axe de rotation vertical et les volets d'isolation (11) entourent la barre de bloom (B1, B2) dans la position fermée.

7. Installation selon la revendication 6, **caractérisée en ce que** le mouvement de deux volets d'isolation (11) radialement opposés est synchronisé par un moyen de synchronisation, par ex. une roue dentée.

8. Installation selon l'une des revendications précédentes, **caractérisée en ce qu'**une partie libre est disposée dans le sens de coulée, entre l'extrémité du premier segment (5) et le guide-barre (6) pivotant.

9. Procédé de coulée semi-continue de barres de bloom (B1, B2) dans une installation, de préférence selon l'une des revendications précédentes, comprenant une première installation de coulée (GA1) à une ou plusieurs barre(s) pour la coulée d'au moins une première barre de bloom (B1) et une deuxième installation de coulée (GA2) à une ou plusieurs barre(s) pour la coulée d'au moins une deuxième barre de bloom (B2), présentant les étapes suivantes :
- fermeture d'une coquille (3) de la première installation de coulée (GA1) de sorte qu'une fausse barre (19) bouche la coquille (3) en étanchéité fluidique ;
- coulée de fonte d'acier dans la coquille (3) à partir d'une goulotte de répartition (2) ou d'une poche de coulée (1), ce par quoi une première barre de bloom (B1) partiellement solidifiée se forme dans la coquille (3) ;
- étirage de la première barre de bloom (B1) hors de la coquille (3) au moyen d'un système d'étirage de fausse barre (20, 21, 22), dans lequel la première barre de bloom (B1) est appuyée et dirigée au moins dans un premier segment (5) de la première installation de coulée (GA1) ;
- arrêt de la coulée de fonte d'acier dans la coquille (3), ce par quoi une extrémité de barre de bloom se forme ;
- arrêt de l'étirage au plus tôt après que l'extrémité de barre de bloom a atteint une extrémité supérieure d'un guide-barre (6) pivotant sur un axe de rotation (DA) de la première installation de coulée (GA1) ;
- isolation thermique jusqu'à solidification complète de la première barre de bloom (B1) par des volets d'isolation (11) ;
- sortie de la première barre de bloom (B1) solidifiée hors de la première installation de coulée (GA1) par le guide-barre (6) pivotant ;
- fermeture d'une coquille (3) de la deuxième installation de coulée (GA2), de sorte qu'une fausse barre (19) bouche la coquille (3) en étanchéité fluidique ;
- déplacement de la goulotte de répartition (2) ou de la poche de coulée (1) vers la deuxième installation de coulée (GA2) ;
- coulée de fonte d'acier dans la coquille (3) de la deuxième installation de coulée (GA2), ce par quoi une deuxième barre de bloom (B2) partiellement solidifiée se forme dans la coquille (3) ;
- étirage de la deuxième barre de bloom (B2) hors de la coquille (3) de la deuxième installation de coulée (GA2) au moyen d'un système d'étirage de fausse barre (20, 21, 22), dans lequel la deuxième barre de bloom (B2) est appuyée et dirigée au moins dans un premier segment (5) de la deuxième installation de coulée (GA2) ;
- arrêt de la coulée de fonte d'acier dans la coquille (3) de la deuxième installation de coulée (GA2), ce par quoi une extrémité de barre de bloom se forme ;
- arrêt de l'étirage au plus tôt après que l'extrémité de barre de bloom a atteint une extrémité supérieure d'un guide-barre (6) de la deuxième installation de coulée (GA2) pivotant sur un axe de rotation (DA), dans lequel au moins une étape, de préférence deux étapes ou plus, particulièrement de préférence, toutes les étapes du groupe
- déplacement de la goulotte de répartition (2) ou de la poche de coulée (1),
- coulée de fonte d'acier dans la coquille (3) de la deuxième installation de coulée (GA2),
- étirage de la deuxième barre de bloom (B2),
- arrêt de la coulée et
- arrêt de l'étirage,
sont exécutées pendant l'isolation thermique de la première barre de bloom (B1) dans la première installation de coulée (GA1),
- isolation thermique jusqu'à solidification complète de la deuxième barre de bloom (B2) par des volets d'isolation (11),
- sortie de la deuxième barre de bloom (B2) solidifiée hors de la deuxième installation de coulée (GA2) par le guide-barre (6) pivotant.

10. Procédé selon la revendication 9, **caractérisé en ce que** la sortie s'effectue par un basculement du guide-barre (6) pivotant sur un axe de rotation (DA) horizontal et ensuite, la barre de bloom (B1, B2) est sortie essentiellement transversalement au sens de coulée.

11. Procédé selon la revendication 9, **caractérisé en ce que** la sortie s'effectue par un pivotement du guide-barre (6) pivotant sur un axe de rotation (DA) vertical et ensuite, la barre de bloom (B1, B2) est sortie dans le sens de coulée.

12. Procédé selon l'une des revendications 9 à 11, **caractérisé en ce que** la barre de bloom (B1, B2) est agitée par électromagnétisme dans la coquille (3) et/ou que la barre de bloom (B1, B2) est agitée par électromagnétisme pendant l'isolation thermique.

13. Procédé selon l'une des revendications 9 à 12, **caractérisé en ce que** les volets d'isolation (11) sont ouverts, un agitateur de barre est introduit au niveau des volets d'isolation (11) ouverts et ensuite, l'agitateur de barre agite la barre de bloom (B1, B2) par électromagnétisme.

14. Procédé selon la revendication 13, **caractérisé en ce qu'**après l'agitation par électromagnétisme de la barre de bloom (B1, B2), l'agitateur de barre est sorti du niveau des volets d'isolation (11) et ensuite, les volets d'isolation (11) sont fermés au moins partiellement.

15. Procédé selon l'une des revendications 9 à 14, **caractérisé en ce que** l'extrémité de barre de bloom d'au moins une barre de bloom (B1, B2) est réchauffée au moins partiellement pendant l'isolation thermique de la barre de bloom (B1, B2) par un traitement « hot topping ».
